# EUROPÄISCHE PATENTANMELDUNG

(11) **EP 4 699 504 A1**
(43) Veröffentlichungstag der Anmeldung: **25.02.2026**
(21) Anmeldenummer: 25184909.7
(22) Anmeldetag: 24.06.2025
(51) Int. Cl.: A47K 3/30

(54) **DUSCHPLATZ-MONTAGEANORDNUNG**

(30) Priorität: 22.08.2024 DE 202024104769 U
(71) Anmelder: Hüppe GmbH, 26160 Bad Zwischenahn (DE)
(72) Erfinder: Stein, Michael, 42551 Velbert (DE); Völkers, Detlef, 26160 Bad Zwischenahn (DE)
(74) Vertreter: Eisenführ Speiser

(57) **Zusammenfassung**

Die Erfindung betrifft eine Duschplatz-Montageanordnung (2) zum Montieren einer Duschtrennwand (3), umfassend:
- eine Halteleistenanordnung (20), die dazu eingerichtet ist, zumindest abschnittsweise mit einem Abschnitt (31) einer Duschtrennwand (3) gekoppelt, insbesondere in Eingriff gebracht, und an einer Raumstruktur, insbesondere einer Wand (W) befestigt zu werden, und
- eine LED-Einheit (25) zum Beleuchten eines Duschplatzes (4), die an der Halteleistenanordnung befestigt ist.

Die Erfindung schlägt vor, dass die LED-Einheit (25) einen LED-Lichtstreifen (252) zum emittieren von Licht in einer Strahlrichtung (S), eine Anschlussleitung (257) zum Anschließen an einen Netzanschluss und ein sich in einer Gehäuselängsrichtung (GL) erstreckendes Gussgehäuse (251) aufweist, in welches der LED-Lichtstreifen (252) derart eingegossen ist, dass eine mediendichte Verbindung zwischen dem Gussgehäuse (251) und dem LED-Lichtstreifen (252) ausgebildet ist und/oder der LED-Lichtstreifen (252) mediendicht in dem Gussgehäuse (251) aufgenommen ist,
wobei die LED-Einheit (25) bis auf eine in Strahlrichtung (S) vordere Fläche (201), über welche Licht in Strahlrichtung (S) emittiert wird, mediendicht, insbesondere fluiddicht, durch das Gussgehäuse (251) umschlossen ist, und wobei die Halteleistenanordnung (20) mindestens eine LED-Aufnahme (27) aufweist, die sich entlang einer Leistenlängsrichtung (L) erstreckt und dazu eingerichtet ist, die LED-Einheit (25) derart aufzunehmen, dass die Gehäuselängsrichtung (GL) vorzugsweise parallel zu der Leistenlängsrichtung (L) verläuft und die Strahlrichtung (S) des LED-Lichtstreifens (252) vorzugsweise orthogonal zur Gehäuselängsrichtung (GL) und weg von der LED-Aufnahme (27) verläuft, oder
wobei zumindest ein Abschnitt der Halteleistenanordnung (20) ein LED-Gehäuse (200) ausbildet, welches sich in einer Gehäuselängsrichtung (GL) erstreckt und dazu eingerichtet ist, den LED-Lichtstreifen (252) mediendicht, insbesondere fluiddicht, zu umschließen, wobei das LED-Gehäuse (200) mindestens eine bezüglich der Strahlrichtung (S) vordere lichtdurchlässige Fläche (201), durch welche der LED-Lichtstreifen (252) Licht in Strahlrichtung (S) emittiert, und einen Ummantelungsabschnitt (202) aufweist, der mediendicht, insbesondere fluiddicht, mit der lichtdurchlässigen Fläche (201) verbunden ist und die LED-Einheit (25) in einem bezüglich der Strahlrichtung (S) hinteren Abschnitt (258) umschließt.

## Beschreibung

Die Erfindung betrifft eine Duschplatz-Montageanordnung zum Montieren einer Duschtrennwand, umfassend eine Halteleistenanordnung, die dazu eingerichtet ist, zumindest abschnittsweise mit einem Abschnitt mindestens einer Duschtrennwand gekoppelt, insbesondere mit einem Abschnitt mindestens einer Duschtrennwand in Eingriff gebracht und an einer Raumstruktur, insbesondere einer Wand befestigt zu werden, und eine LED-Einheit zum Beleuchten eines Duschplatzes, die an der Halteleistenanordnung befestigt ist. Die Erfindung betrifft ferner ein Duschplatz-Montagesystem und die Verwendung einer LED-Einheit in einer Duschplatz-Montageanordnung zum Beleuchten eines Duschplatzes.

Duschplatz-Montageanordnungen der eingangs genannten Art werden genutzt, um eine Duschtrennwand an einer Raumstruktur zu befestigen und somit einen Duschplatz von dem übrigen Raum in einem Badezimmer räumlich abzugrenzen. Bei einer solchen Raumstruktur kann es sich um eine Wand, eine Zimmerdecke oder einen Boden handeln. Eine entsprechend montierte Duschtrennwand kann dabei aus einem lichtdurchlässigen Material, wie Glas oder Acrylglas bestehen oder auch aus nicht lichtdurchlässigen Materialien, wie Mineralguss gefertigt sein. Insbesondere für den Fall, dass die Duschtrennwand nicht lichtdurchlässig ist, können Leuchtmittel zum Beleuchten des Duschplatzes genutzt werden. Eine solche Halteleistenanordnung kann dabei auch mit mehreren Duschtrennwänden bzw. Duschtrennwandsegmenten gekoppelt sein. Diese können längs- und/oder quergeteilt sein und bewirken in ihrer Gesamtheit ein Abtrennen des Duschplatzes.

Aus DE 20 2016 102 470 U1 ist eine Stabilisationsstange zum Befestigen einer Duschtrennwand an einer Wand bekannt, die Leuchtmittel aufweist. Das Leuchtmittel wird entweder durch eine in die Stabilisationsstange integrierte Versorgungseinheit, wie eine Batterie, versorgt oder ist über Versorgungsleitungen, die über eine Versorgungsöffnung zum Leuchtmittel geführt werden, mit einem Netzwerkanschluss verbunden.

Die Versorgung von Leuchtmitteln über integrierte Versorgungseinheiten schränkt die Betriebsdauer nachteilig ein. Es fehlen allerdings Konzepte, wie eine sichere Anbindung der Leuchtmittel an das Stromnetz über einen Netzanschluss erfolgen kann. Derartige Leuchtmittel bieten - insbesondere hinsichtlich des Anschlusses an einen Netzanschluss - nur eine unzureichende Dichtigkeit gegenüber Spritzwasser und Wasserdampf. Dies stellt ein Sicherheitsrisiko im Nassbereich, wie Duschplätzen, dar. Eine besondere Herausforderung besteht daher in Bereichen, in welche Spritzwasser und fortlaufend Wasserdampf gelangen kann.

Es ist daher Aufgabe der vorliegenden Erfindung, die Sicherheit einer Duschplatz-Montageanordnung der eingangs genannten Art zu erhöhen und einen fortlaufenden Betrieb der LED-Einheit sicherzustellen.

Die Erfindung löst die eingangs genannte Aufgabe in einem ersten Aspekt durch eine Duschplatz-Montageanordnung nach Anspruch 1.

Es soll dabei verstanden werden, dass die Halteleistenanordnung erfindungsgemäß auch mehrteilig ausgebildet sein kann und die Komponenten der Halteleistenanordnung räumlich beabstandet zueinander angeordnet sein können. Zumindest ein Abschnitt bzw. eine Komponente verbindet dabei die Duschplatz-Montageanordnung mit einer Raumstruktur und zumindest ein Abschnitt bzw. eine Komponente der Halteleistenanordnung ist mit der mindestens einen Duschtrennwand gekoppelt. Somit bewirkt die Halteleistenanordnung die Anordnung der Duschtrennwand im Raum, wobei die einzelnen Komponenten der Halteleistenanordnung auch lediglich mittelbar über die Duschtrennwand miteinander verbunden sein können.

Die Erfindung schlägt in Bezug auf eine eingangs beschriebene Duschplatz-Montageanordnung vor, dass die LED-Einheit einen LED-Lichtstreifen zum emittieren von Licht in einer Strahlrichtung, eine Anschlussleitung zum Anschließen an einen Netzanschluss aufweist. Der LED-Streifen der LED-Einheit soll dabei mediendicht, also geschützt vor Spritzwasser und Wasserdampf, aufgenommen sein, sodass die LED-Einheit trotz einer Verbindung über die Anschlussleitung mit einem Netzanschluss kein Sicherheitsrisiko beim Duschen darstellt. Für die Ausgestaltung dieser mediendichten Aufnahme des LED-Lichtstreifens schlägt die Erfindung zwei Alternativen vor.

Gemäß einer ersten Alternative weist die LED-Einheit ein sich in einer Gehäuselängsrichtung (GL) erstreckendes Gussgehäuse auf, in welches der LED-Lichtstreifen derart eingegossen ist, dass eine mediendichte Verbindung zwischen dem Gussgehäuse und dem LED-Lichtstreifen ausgebildet ist und/oder der LED-Lichtstreifen mediendicht in dem Gussgehäuse aufgenommen ist. Die LED-Einheit ist dabei bis auf eine in Strahlrichtung vordere Fläche, über welche Licht in Strahlrichtung emittiert wird, mediendicht, insbesondere fluiddicht, durch das Gussgehäuse umschlossen. Die Halteleistenanordnung weist dabei mindestens eine LED-Aufnahme auf, die sich entlang einer Leistenlängsrichtung erstreckt und die bevorzugt dazu eingerichtet ist, die LED-Einheit derart aufzunehmen, dass die Gehäuselängsrichtung parallel zu der Leistenlängsrichtung verläuft. Weiterhin verläuft die Strahlrichtung des LED-Lichtstreifens orthogonal zur Gehäuselängsrichtung und weg von der LED-Aufnahme.

Mit anderen Worten schlägt die Erfindung in Bezug auf eine eingangs beschriebene Duschplatz-Montageanordnung gemäß der ersten Alternative vor, dass die LED-Einheit ein Gussgehäuse, das sich in einer Gehäuselängsrichtung erstreckt, einen LED-Lichtstreifen zum Emittieren von Licht in einer Strahlrichtung, der in das Gussgehäuse eingegossen und zumindest in Gehäuselängsrichtung durch das Gehäuse umschlossen ist, und eine Anschlussleitung zum Anschließen an einen Netzanschluss aufweist. Die Halteleistenanordnung weist dabei mindestens eine LED-Aufnahme auf, die sich entlang einer Leistenlängsrichtung erstreckt und dazu eingerichtet ist, die LED-Einheit derart aufzunehmen, dass die Gehäuselängsrichtung parallel zu der Leistenlängsrichtung verläuft und die Strahlrichtung des LED-Lichtstreifens orthogonal zur Gehäuselängsrichtung und weg von der LED-Aufnahme verläuft. Dadurch, dass der LED-Lichtstreifen in das Gussgehäuse eingegossen ist, derart, dass der LED-Lichtstreifen in Gehäuselängsrichtung und vorzugsweise an einer bezüglich der Strahlrichtung rückwärtigen Fläche durch das Gussgehäuse umschlossen ist, wird der LED-Lichtstreifen durch das Gussgehäuse abgedichtet. Es soll dabei verstanden werden, dass der LED-Lichtstreifen derart in das Gussgehäuse eingegossen ist, dass eine mediendichte Verbindung zwischen dem Gussgehäuse und dem LED-Lichtstreifen ausgebildet ist bzw. der LED-Lichtstreifen mediendicht in dem Gussgehäuse aufgenommen ist. Nicht vom Gussgehäuse umschlossen ist bevorzugt einzig eine in Strahlrichtung vordere Fläche der LED-Einheit, über welche Licht in Strahlrichtung emittiert wird. Diese vordere Fläche ist dabei bevorzugt dichtend mit dem Gussgehäuse verbunden oder wird von einer mit dem Gussgehäuse mediendicht verbundenen vorgelagerten Fläche abgedichtet. Diese vordere Fläche ist dabei lichtdurchlässig ausgebildet. Somit ist der LED-Streifen vor Spritzwasser und Wasserdampf geschützt. Die LED-Einheit kann somit flexibel in die Halteleistenanordnung über die LED-Aufnahme eingesetzt und auch wieder zerstörungsfrei demontiert werden, sodass die LED-Einheit im Schadensfall ausgetauscht werden kann, ohne die Halteleistenanordnung zu demontieren.

Gemäß einer zweiten Alternative ist zumindest ein Abschnitt der Halteleistenanordnung als ein LED-Gehäuse ausbildet, welches sich in einer Gehäuselängsrichtung erstreckt und dazu eingerichtet ist, den LED-Lichtstreifen mediendicht, insbesondere fluiddicht, zu umschließen, wobei das LED-Gehäuse mindestens eine bezüglich der Strahlrichtung vordere lichtdurchlässige Fläche, durch welche der LED-Lichtstreifen Licht in Strahlrichtung emittiert, und einen Ummantelungsabschnitt aufweist, der mediendicht, insbesondere fluiddicht, mit der lichtdurchlässigen Fläche verbunden ist und die LED-Einheit in einem bezüglich der Strahlrichtung hinteren Abschnitt umschließt. Bei dieser lichtdurchlässigen Fläche kann es sich bevorzugt auch um ein Streuelement handeln.

Der Bereich des Duschplatzes, also der Bereich über der Dusche/ Wanne mit einem Abstand von 2,25 m nach oben und einem Radius von 1,2m um die Armatur herum erfordert daher elektrische Sanitärinstallation mit einer Bewertung von mindestens IP44, aber generell werden hier zur Sicherheit in der Regel elektrische Sanitärinstallation mit einer Bewertung IP65 verwendet. Das bedeutet, dass eine Wasserbeständigkeit gegeben sein muss, die elektrische Sanitärinstallation komplett Staubdicht ist und gegen Strahlwasser aus allen Winkeln (z.B. durch Hochdruckreiniger oder Duschen) geschützt ist. Die Erfindung trägt diesen Anforderungen durch das Gussgehäuse bzw. das LED-Gehäuse Rechnung.

Ferner ermöglicht die Anschlussleitung einen fortlaufenden Betrieb der LED-Einheit. Die LED-Einheit wird dabei insgesamt in der LED-Aufnahme bzw. dem LED-Gehäuse der Halteleistenanordnung aufgenommen, wobei die Gehäuselängsrichtung parallel zur Leistenlängsrichtung verläuft und die Strahlrichtung des LED-Lichtstreifens orthogonal zur Gehäuselängsrichtung und damit weg von der LED-Aufnahme bzw. dem LED-Gehäuse verläuft. Somit kann das emittierte Licht gut im Raum verteilt werden und eine effiziente Beleuchtung des Duschplatzes bereitgestellt werden. Damit wird bei einer erfindungsgemäßen Duschplatz-Montageanordnung durch die LED-Einheit nicht lediglich ein optisch ansprechender Lichteffekt bereitgestellt, sondern eine tatsächliche Ausleuchtung des Duschplatzes bereitgestellt.

Es soll dabei verstanden werden, dass die Strahlrichtung des LED-Streifens im montierten Zustand nicht der Ebene der Duschtrennwand entspricht, sondern gemäß einer ersten Ausführungsform der LED-Streifen zur Ausleuchtung des Duschplatzes eingerichtet ist und somit die Strahlrichtung in Richtung des Duschplatzes gerichtet ist. In einer weiteren Ausführungsform ist der LED-Streifen zur Ausleuchtung des Raumes eingerichtet und somit ist die Strahlrichtung weg von dem Duschplatz gerichtet. In einer weiteren Ausführungsform ist der LED-Streifen zur Ausleuchtung einer Raumstruktur eingerichtet und somit ist die Strahlrichtung weg von dem Duschplatz in Richtung einer Wand oder Zimmerdecke gerichtet. Die Ausleuchtung erfolgt dabei jeweils entlang der Gehäuselängsrichtung.

Weiterbildungen der Erfindung sind in den abhängigen Ansprüchen angegeben, welche das Konzept der Erfindung in Bezug auf vorteilhafte Merkmale im Rahmen der Aufgabenstellung und im Hinblick auf weitere Vorteile weiterbilden.

Vorzugsweise ist die Anschlussleitung umfänglich durch das Gussgehäuse bzw. das LED-Gehäuse mediendicht umschlossen, wobei bevorzugt das Gussgehäuse bzw. das LED-Gehäuse und/oder die Halteleistenanordnung einen mit der Anschlussleitung verbundenen Anschlussstecker zum Anschließen an einen Netzwerkanschluss aufweist. Es soll dabei ferner verstanden werden, dass der Anschlussstecker und/oder die durch das Gussgehäuse bzw. das LED-Gehäuse umschlossene Anschlussleitung weiterhin flexibel ausgebildet sein können, um eine einfache Anbindung an einen Netzanschluss zu ermöglichen. Dadurch, dass die Anschlussleitung durch das Gussgehäuse umschlossen ist, ist ein effizienter Schutz der Anschlussleitung gegenüber Wasserdampf und Spritzwasser sichergestellt und die Betriebssicherheit wird erhöht.

Vorzugsweise umfasst die LED-Einheit eine Niederspannungsverkabelung, welcher der Anschlussstecker und die Anschlussleitung zugeordnet sind. Niederspannungsverkabelung bezeichnet vorliegend eine Installation von mindestens einem Abschlussstecker sowie Kabeln bzw. Leitungen zur Übertragung elektrischer Signale mit niedriger Spannung von bis zu 50 Volt (Wechselspannung). Somit wird die Sicherheit der LED-Einheit erhöht und stellt auch bei einem Stromschlag im Allgemeinen keine Lebensgefahr dar. Bei dem Abschlussstecker handelt es sich bevorzugt um einen Wire-Wrapping- Anschluss, Crimp-Anschluss, Lötanschluss, Schleifenanschluss oder Kompressionsanschluss.

Gemäß einer bevorzugten Weiterbildung umfasst die Duschplatz-Montageanordnung ein Streuelement, insbesondere eine Streuscheibe, das in Strahlrichtung derart benachbart zu der LED-Einheit angeordnet ist, dass das von der LED-Einheit emittierte Licht unmittelbar auf die Streuscheibe trifft. Von LED-Lichtstreifen emittiertes Licht wird teils als unangenehm wahrgenommen, sodass ein Streuelement für diffuseres Licht sorgt. Dies führt zu einer harmonischeren Verteilung des durch die LED-Einheit emittierten Lichts. Dadurch, dass die LED-Einheit unabhängig von dem Streuelement ist, kann das Streuelement bedarfsweise nachgerüstet oder auch entfernt werden, um auf individuelle Vorlieben von Benutzern reagieren zu können. Weiterhin kann die LED-Einheit im Schadensfall somit auch unabhängig von dem Streuelement ausgetauscht werden.

Es soll dabei verstanden werden, dass auch für den Fall, dass ein Streuelement montiert ist, die Strahlrichtung davon unberührt die Richtung bezeichnet, in welcher das Licht vom LED-Lichtstreifen vor dem Auftreffen auf das Streuelement emittiert wird.

Vorzugsweise ist das Streuelement mit der Halteleistenanordnung in Eingriff. Alternativ oder ergänzend ist die LED-Aufnahme dabei in Strahlrichtung durch das Streuelement verschlossen. Dabei verschließt die Streuscheibe also unabhängig von der aufgenommenen LED-Einheit die LED-Aufnahme und bietet somit zusätzlichen Schutz gegen das Eindringen von Feuchtigkeit.

Das Streuelement ist dabei insbesondere lösbar mit der Halteleistenanordnung in Eingriff. Somit ist bei Bedarf ein Austausch der LED-Einheit durch Demontage des Streuelements möglich. Dadurch, dass die LED-Aufnahme in Strahlrichtung durch das Streuelement verschlossen wird, liegt dies einerseits im Strahlgang des emittierten Lichts und sorgt somit für eine Streuung des Lichts. Andererseits stellt es einen zusätzlichen Schutz der LED-Einheit gegenüber Spritzwasser und Wasserdampf dar.

Weiter bevorzugt ist das Streuelement mit der Halteleistenanordnung reversibel form- und/oder kraftschlüssig verbunden. Besonders bevorzugt ist das Streuelement durch elastische Verformung des Streuelements mit der Halteleistenanordnung in Eingriff bringbar. Dies kann beispielsweise durch eine Schnappverbindung erfolgen. Somit ist eine einfache Montage und Demontage des Streuelements sichergestellt. Es soll dabei verstanden werden, dass zur Montage des Streuelements an der Halteleistenanordnung in vorteilhafter Weise keine Bohrungen oder dergleichen an der Halteleistenanordnung vorzunehmen sind, welche die Abdichtung der LED-Einheit negativ beeinflussen könnten.

Vorzugsweise ist die LED-Einheit mit der LED-Aufnahme reversibel formschlüssig verbunden. Somit kann die LED-Einheit auf einfache Weise montiert und demontiert werden und somit im Schadensfall durch eine neue LED-Einheit ersetzt werden. Somit wird ein nachhaltiges System geschaffen, welches auch den isolierten Austausch der LED-Einheit ermöglicht. Eine formschlüssige Verbindung beeinträchtigt ferner nicht die Abdichtung der LED-Einheit innerhalb der LED-Aufnahme.

Besonders bevorzugt ist die LED-Einheit dabei mit der LED-Aufnahme durch Ausbilden einer Schnappverbindung in Eingriff. Eine Schnappverbindung wird durch eine elastische Verformung eines Schnappelements erzielt, welches infolge der elastischen Verformung mit einem korrespondierenden Schnappelement, wie beispielsweise einem Vorsprung des kooperierenden Teils in Eingriff bringbar ist. Eine derartige Schnappverbindung ist konstruktiv einfach herzustellen, intuitiv zu montieren und kosteneffizient umzusetzen.

Gemäß einer bevorzugten Ausführungsform weist die Halteleistenanordnung eine Wandleiste auf, die eine Kopplungsschnittstelle, insbesondere eine Aufnahmenut, für eine Duschtrennwand bzw. ein oder mehrere Duschtrennwandsegmente und eine Montageschnittstelle zur Montage an einer Wand aufweist. Derart mit der Wand und der Duschtrennwand in gekoppelt ist die Wandleiste in ihrem montierten Zustand. Die LED-Aufnahme ist bevorzugt in der Wandleiste ausgebildet. Ferner erstreckt sich im montierten Zustand die Leistenlängsrichtung parallel zur Wand, sodass sich auch die Wandleiste parallel zur Wand erstreckt. Durch die in der Wandleiste ausgebildete LED-Aufnahme kann an entsprechender Position die LED-Einheit aufgenommen werden und parallel zur Wand entlang der Leistenlängsrichtung Licht emittieren.

Vorzugsweise ist die LED-Aufnahme dabei derart an der Wandleiste angeordnet, dass die Strahlrichtung des emittierten Lichts in Richtung einer Flächennormalen der im montierten Zustand aufgenommenen Duschtrennwand verläuft. Dadurch, dass die Strahlrichtung in Richtung einer Flächennormalen und somit weg von einer Seitenfläche der Duschtrennwand verläuft, wird nicht lediglich ein Lichteffekt bereitgestellt, sondern eine effiziente Ausleuchtung des Duschplatzes in einem von der Duschtrennwand beabstandeten Bereich bereitgestellt. Die Flächennormalen entspricht dabei einer Flächennormalen von gegenüberliegenden Kontaktflächen der Aufnahmenut zur Aufnahme der Duschtrennwand.

Alternativ oder ergänzend weist die Halteleistenanordnung eine Schmuckleiste auf, die eine Kopplungsschnittstelle, insbesondere eine Aufnahmenut, für die eine Duschtrennwand bzw. ein oder mehrere Duschtrennwandsegmente aufweist. die Schmuckleiste kann dabei einen Abschluss der Duschtrennwand oder ein Schmuckelement ausbilden, weist aber keine Verbindung zur Decke oder Wand auf. Die Schmuckleiste kann bevorzugt mit dem Boden verbunden sein, insbesondere kraftschlüssig, oder auf dem Boden aufliegen bzw. beabstandet zu dem Boden gehalten werden. Die LED-Aufnahme ist bevorzugt in der Schmuckleiste ausgebildet. Ferner erstreckt die Leistenlängsrichtung sich im montierten Zustand der Schmuckleiste senkrecht. Durch die in der Schmuckleiste ausgebildete LED-Aufnahme kann an entsprechender Position die LED-Einheit aufgenommen werden und entlang der Leistenlängsrichtung Licht emittieren.

Bevorzugt weist die Halteleistenanordnung einen Deckenanschluss auf, der die Schmuckleiste mit der Decke des Raums verbindet. In dieser Ausführungsform ermöglichen die Schmuckleiste und der Deckenanschluss gemeinsam die räumliche Anordnung und Befestigung der Duschtrennwand im Raum.

Die Halteleistenanordnung weist bevorzugt alternativ oder ergänzend eine Querleiste auf, die mit einem proximalen Endabschnitt mit einer Wand verbindbar ist und mit einem distalen Endabschnitt mit einer Duschtrennwand bzw. einem oder mehreren Duschtrennwandsegmenten verbindbar ist, wobei sich die Querleiste in einem montierten Zustand benachbart, insbesondere auch oberhalb der Duschtrennwand erstreckt und wobei die LED-Aufnahme in der Querleiste ausgebildet ist. Somit kann die LED-Einheit in der Querleiste benachbart, insbesondere auch oberhalb, der eigentlichen Duschtrennwand integriert werden. Besonders bevorzugt ist die LED-Aufnahme derart in der Querleiste angeordnet, dass die Strahlrichtung im montierten Zustand in Richtung einer Raumdecke und somit weg von dem Duschplatz und der Duschtrennwand verläuft. Alternativ oder ergänzend ist zumindest eine LED-Aufnahme derart in der Querleiste angeordnet, dass die Strahlrichtung im montierten Zustand in Richtung eines Fußbodens verläuft.

Die Erfindung betrifft in einem zweiten Aspekt, welcher gleichzeitig eine bevorzugte Ausführungsform des ersten Aspekts darstellt, eine Duschplatz-Montageanordnung der eingangs genannten Art, bei welcher die Halteleistenanordnung eine Querleiste aufweist, die mit einem proximalen Endabschnitt mit einer Raumstruktur verbindbar ist und mit einem distalen Endabschnitt mit einer Duschtrennwand verbindbar ist. Die Querleiste erstreckt sich dabei in einem montierten Zustand oberhalb der Duschtrennwand bzw. auf Höhe eines oberen Endabschnitts der Duschtrennwand, also in dessen oberen Viertel. Dabei ist die LED-Aufnahme in der Querleiste ausgebildet. Vorzugsweise weist die Halteleistenanordnung ferner eine im montierten Zustand senkrechte Halteleiste mit Montagemitteln zum Verbinden mit der Querleiste aufweist. Die Querleiste ist dazu ausgebildet, selektiv in einer ersten Position und in einer von der ersten Position verschiedenen zweiten Position an der senkrechten Halteleiste arretiert zu werden. Die Querleiste weist dabei einen Montageabschnitt auf, der dazu eingerichtet ist, die Querleiste selektiv in der ersten Position und in der von der ersten Position verschiedenen zweiten Position zu arretieren. Der Montageabschnitt ist vorzugsweise korrespondierend zu der senkrechten Halteleiste ausgebildet und dazu eingerichtet, die Querleiste selektiv in der ersten Position und in der zweiten Position mit der Halteleiste in Eingriff zu bringen. Die Querleiste ist somit in mehr als einer Position montierbar. Damit ist ferner auch die Position der LED-Einheit und damit deren Strahlrichtung mindestens zwischen zwei Positionen variierbar. Die Gestaltungsfreiheit wird somit erhöht.

Vorzugsweise ist die Strahlrichtung der aufgenommenen LED-Einheit im montierten Zustand in der ersten Position in Richtung einer Raumdecke gerichtet und in der zweiten Position in Richtung eines Fußbodens gerichtet. Die Begriffe Raumdecke, Raumdecke und Decke werden vorliegend als Synonyme verwendet. Ferner werden die Begriffe Boden und Fußboden vorliegend als Synonyme verwendet.

Somit ist entweder eine direkte Beleuchtung des Duschplatzes in der zweiten Position bereitgestellt oder eine indirekte Beleuchtung des Duschplatzes durch Emittieren des Lichts in Richtung der Raumdecke in der ersten Position ermöglicht.

Weiter bevorzugt umfasst der Montageabschnitt mindestens zwei Aufnahmen zum Aufnehmen der Montagemittel, die symmetrisch zueinander in Bezug auf eine erste Mittelachse der Querleiste angeordnet sind und/oder auf einer orthogonal zur ersten Mittelachse verlaufenden zweiten Mittelachse der Querleiste angeordnet sind. Somit sind mindestens zwei Einbaulagen der Querleiste durch die mindestens zwei Aufnahmen bereitgestellt, sodass die Querleiste in der ersten Position und der zweiten Position montiert werden kann. Durch Nutzung derselben Aufnahmen für beide Positionen wird die konstruktive Gestaltung der Querleiste vereinfacht.

Es ist ferner bevorzugt, dass das Gehäuse ein Aluminium-Gussgehäuse ist und insbesondere eloxiertes Aluminium umfasst. Aluminium bietet eine ausreichende Medienbeständigkeit für den Einsatz im Bereich von Duschplätzen, ist leicht und weist eine ausreichende Stabilität auf. Ferner bietet Aluminium aufgrund der leitenden Eigenschaften Vorteile bei der Wärmeableitung aus der LED-Einheit. Weiter bevorzugt ist auch die Halteleistenanordnung zumindest abschnittsweise aus einem metallischen Werkstoff ausgebildet, vorzugsweise aus Aluminium, sodass die Wärmeableitung aus der LED-Einheit weiter verbessert wird.

Vorzugsweise umfasst die Halteleistenanordnung ferner eine im montierten Zustand senkrechte Halteleiste, die beabstandet von einer Wand angeordnet und dazu eingerichtet ist, die Duschtrennwand zumindest mittelbar mit der Wand zu verbinden, wobei die LED-Aufnahme in der Halteleiste ausgebildet ist. Somit kann auch ein von der Raumstruktur beabstandeter Bereich, insbesondere ein Eingangsbereich eines Duschplatzes, beleuchtet werden. Das Licht wird dabei entlang der senkrecht verlaufenden Gehäuselängserstreckung emittiert.

Vorzugsweise ist die Halteleiste dazu ausgebildet, selektiv in einer ersten Position und in einer von der ersten Position verschiedenen zweiten Position an der Querleiste arretiert zu werden. Vorzugsweise ist die Strahlrichtung der aufgenommenen LED-Einheit im montierten Zustand in der ersten Position in Richtung des Duschplatzes gerichtet und in der zweiten Position weg von dem Duschplatz gerichtet.

Weiter bevorzugt ist die Gehäuselängserstreckung kleiner als die Leistenlängserstreckung, insbesondere mindestens 10% kleiner. Somit ist zumindest zu einem Endabschnitt der Halteleistenanordnung, welcher die LED-Aufnahme aufweist, ein Abstand bereitgestellt. Dieser ist vorteilhaft zu Montage- und Reinigungszwecken.

Gemäß einer bevorzugten Weiterbildung ist die Gehäuselängserstreckung kleiner als die Leistenlängserstreckung der Wandleiste und das Gussgehäuse weist einen Abstand von mindestens 100 mm, insbesondere mindesten 200 mm von einem im montierten Zustand unteren Ende der Wandleiste auf. Durch den Abstand zum unteren Ende der Wandleiste, wird die LED-Einheit zusätzlich vor Spritzwasser geschützt.

Gemäß einer bevorzugten Weiterbildung ist die Gehäuselängserstreckung kleiner als die Leistenlängserstreckung der Halteleiste und das Gussgehäuse weist einen Abstand von mindestens 100 mm, insbesondere mindesten 200 mm von einem im montierten Zustand unteren Ende der Halteleiste auf. Durch den Abstand zum unteren Ende der Halteleiste, wird die LED-Einheit zusätzlich vor Spritzwasser geschützt.

Die Erfindung betrifft in einem dritten Aspekt gemäß Anspruch 14 die Verwendung einer LED-Einheit in einer Duschplatz-Montageanordnung zum Beleuchten eines Duschplatzes. Die Erfindung löst die eingangs genannte Aufgabe im dritten Aspekt dadurch, dass dadurch gekennzeichnet, dass die LED-Einheit einen LED-Lichtstreifen zum emittieren von Licht in einer Strahlrichtung, eine Anschlussleitung zum Anschließen an einen Netzanschluss und ein sich in einer Gehäuselängsrichtung erstreckendes Gussgehäuse aufweist, in welches der LED-Lichtstreifen derart eingegossen ist, dass eine mediendichte Verbindung zwischen dem Gussgehäuse und dem LED-Lichtstreifen ausgebildet ist und/oder der LED-Lichtstreifen mediendicht in dem Gussgehäuse aufgenommen ist, wobei die LED-Einheit bis auf eine in Strahlrichtung vordere Fläche, über welche Licht in Strahlrichtung emittiert wird, mediendicht, insbesondere fluiddicht, durch das Gussgehäuse umschlossen ist. Durch die Verwendung der LED-Einheit in einer Duschplatz-Montageanordnung macht sich die Erfindung gemäß dem dritten Aspekt die eingangs in Bezug auf den ersten Aspekt genannten Vorteile zu eigen. Vorteile und bevorzugte Ausführungsformen gemäß dem ersten Aspekt der Erfindung sind ebenso Vorteile und bevorzugte Ausführungsformen gemäß dem dritten Aspekt der Erfindung und umgekehrt. Alternativ oder ergänzend löst die Erfindung die eingangs genannte Aufgabe durch die Verwendung einer Duschplatz-Montageanordnung gemäß dem zweiten Aspekt der Erfindung.

Die Erfindung betrifft in einem vierten Aspekt ein Duschplatz-Montagesystem zum Bereitstellen eines Duschplatzes nach Anspruch 15. Das Duschplatz-Montagesystem löst die eingangs genannte Aufgabe dadurch, dass es eine Duschplatz-Montageanordnung gemäß dem ersten bzw. zweiten Aspekt der Erfindung und eine mit der Duschplatz-Montageanordnung gekoppelte Duschtrennwand aufweist.

Durch eine entsprechende Duschplatz-Montageanordnung macht sich die Erfindung gemäß dem vierten Aspekt die eingangs in Bezug auf den ersten bzw. zweiten Aspekt genannten Vorteile zu eigen. Vorteile und bevorzugte Ausführungsformen gemäß dem ersten Aspekt der Erfindung sind ebenso Vorteile und bevorzugte Ausführungsformen gemäß dem vierten Aspekt der Erfindung und umgekehrt.

Die Erfindung wird im Folgenden unter Bezugnahme auf die beigefügten Figuren beschrieben. Hierbei zeigen:
- Fig. 1:: ein Duschplatz-Montagesystem gemäß einer bevorzugten Ausführungsform;
- Fig. 2a:: eine Wandleiste mit einer LED-Einheit des Duschplatz-Montagesystems gemäß Fig. 1;
- Fig. 2b:: die Wandleiste mit der LED-Einheit gemäß Fig. 2a in einer Explosionsdarstellung;
- Fig. 2c:: die Wandleiste mit der LED-Einheit gemäß Fig. 2a in einer Schnittdarstellung;
- Fig. 3a:: eine Querleiste mit einer LED-Einheit des Duschplatz-Montagesystems gemäß Fig. 1 in einer ersten Position in einer perspektivischen Ansicht;
- Fig. 3b:: die Querleiste mit der LED-Einheit gemäß Fig. 3a in einer Explosionsdarstellung;
- Fig. 3c:: die Querleiste mit der LED-Einheit gemäß Fig. 3a in einer Schnittdarstellung;
- Fig. 4a:: eine Querleiste mit einer LED-Einheit des Duschplatz-Montagesystems gemäß Fig. 1 in einer zweiten Position in einer perspektivischen Ansicht;
- Fig. 4b:: die Querleiste mit der LED-Einheit gemäß Fig. 4a in einer Explosionsdarstellung;
- Fig. 4c:: die Querleiste mit der LED-Einheit gemäß Fig. 4a in einer Schnittdarstellung;
- Fig. 5:: ein Abschnitt einer Halteleistenanordnung gemäß einer weiteren erfindungsgemäßen Ausführungsform.

Fig. 1 zeigt ein Duschplatz-Montagesystem 1 mit einer Duschplatz-Montageanordnung 2 und einer Duschtrennwand 3, die mit der Duschplatz-Montageanordnung 2 zum Ausbilden eines Duschplatzes 4 in Eingriff ist. Die Duschplatz-Montageanordnung 2 ist in einem montierten Zustand Z gezeigt.

Die Duschplatz-Montageanordnung 2 umfasst eine Halteleistenanordnung 20 mit mindestens einer Leiste 21, 22, 23 mit einer Leistenlängserstreckung L. Vorliegend weist die Halteleistenanordnung 20 eine Wandleiste 21 auf, die zur Verbindung mit einer Raumstruktur, vorliegend einer Wand W ausgebildet und mit der Duschtrennwand 3 in Eingriff ist. Die Halteleistenanordnung 20 umfasst ferner eine Querleiste 22, die sich oberhalb von der Duschtrennwand 3 in Richtung der Flächennormalen n der Duschtrennwand 3 erstreckt und eine Halteleiste 23, die mit der Querleiste 22 zum Befestigen der Duschtrennwand 3 an der Wand in Eingriff ist.

Die Wandleiste 21 weist eine erste Leistenlängserstreckung L1, die Querleiste 22 weist eine zweite Leistenlängserstreckung L2 und die Halteleiste 23 weist eine dritte Leistenlängserstreckung L3 auf.

Die Wandleiste 21 ist dabei mit einem ersten Abschnitt 31 der Duschtrennwand 3 in Eingriff und die bevorzugt ergänzend vorgesehene Halteleiste 23 ist mit einem zweiten Abschnitt 32 der Duschtrennwand 3 in Eingriff.

Die Wandleiste 21 weist eine Wandleisten-Aufnahmenut 211 zur Aufnahme des ersten Abschnitts 31 der Duschtrennwand 3 auf und umfasst ferner eine Montageschnittstelle 212 zur Montage an der Wand.

Die Querleiste 22 weist einen proximalen Endabschnitt 221 auf, der dazu eingerichtet ist, an der Wand W montiert zu werden, und ferner einen gegenüberliegenden distalen Endabschnitt 222, der dazu eingerichtet ist, mit der Halteleiste 23 in Eingriff zu sein.

Die bevorzugt vorgesehene Halteleiste 23 weist einen unteres, bodenseitiges Ende 313, ein mit der Querleiste 22 in Eingriff stehenden oberes Ende 314 und eine Halteleisten-Aufnahmenut 315 auf, die den zweiten Abschnitt 32 der Duschtrennwand 3 aufnimmt.

Die Duschplatz-Montageanordnung 2 umfasst ferner eine LED-Einheit 25 zum Beleuchten des Duschplatzes 4. Vorliegend ist eine erste LED-Einheit 25.1 an der Wandleiste 21 befestigt und eine zweite LED-Einheit 25.2 ist an der Querleiste 22 befestigt. Die zweite LED-Einheit 25.2 emittiert Licht in einer Strahlrichtung S weg von einer Raumdecke D in Richtung eines Fußbodens F.

Fig. 2a bis Fig. 2c zeigen die Wandleiste 21 mit der daran befestigten ersten LED-Einheit 25.1 im Detail.

Fig. 2a zeigt die Wandleiste 21 mit der daran befestigten LED-Einheit 25 in einem montierten Zustand Z und Fig. 2b zeigt eine Explosionsdarstellung, in welcher die erste LED-Einheit 25.1 beabstandet zu der Wandleiste 21 ist.

Die Wandleiste 21 weist eine LED-Aufnahme 27 auf, die sich in der ersten Leistenlängsrichtung L1 erstreckt.

Wie insbesondere Fig. 2c zeigt, weist die LED-Einheit 25 ein Gussgehäuse 251 und einen in das Gussgehäuse 251 eingegossenen LED-Lichtstreifen 252 auf. Das Gussgehäuse 251 weist eine Gehäuselängserstreckung GL auf.

Die Gehäuselängserstreckung GL ist bevorzugt kleiner als die erste Leistenlängserstreckung L1, sodass das Gussgehäuse 251 bevorzugt einen Abstand von mindestens 100 mm, insbesondere mindesten 200 mm von einem im montierten Zustand Z unteren Ende 213 der Wandleiste 21 aufweist. Ein Anschlussstecker (nicht gezeigt) zum Anschluss an einen Netzanschluss ist bevorzugt an einem oberen Ende 214 ausgebildet.

Ferner umfasst die Duschplatz-Montageanordnung 2 ein Streuelement 26, welches vorliegend als Streuscheibe 261 ausgebildet ist.

Die LED-Einheit 25 ist derart in der LED-Aufnahme 27 aufgenommen, dass durch den LED-Lichtstreifen 252 Licht in einer Streurichtung S emittiert wird. Der von dem Gussgehäuse 251 umschlossene LED-Lichtstreifen 252 weist zwei in Gehäuselängsrichtung GL verlaufende Seitenflächen, eine in Gehäuselängsrichtung GL verlaufende und in Strahlrichtung S rückwärtige Fläche 254 und zwei in Gehäuselängsrichtung GL beabstandete Stirnseiten 255 auf. Die Seitenflächen 253, die rückwärtige Fläche 254 und die Stirnseiten 255 sind bevorzugt durch das Gussgehäuse 251 umschlossen. Besonders bevorzugt umfasst das Gussgehäuse 251 Aluminium und ist als Aluminiumgussgehäuse ausgebildet.

Das Streuelement 26, welches vorliegend als Streuscheibe 261 ausgebildet ist, ist mit der LED-Aufnahme 27 bevorzugt durch eine elastische Verformung der Streuscheibe 261 in Eingriff bringbar. Dabei werden zwei gegenüberliegende Schenkel 262, 263 des Streuelements 26 in der in Fig. 2c gezeigten Ansicht nach innen gebogen, um das Streuelement 26 mit der LED-Aufnahme 27 in Eingriff zu bringen.

Die LED-Einheit 25 ist bevorzugt durch Ausbilden einer Schnappverbindung 256 mit der LED-Aufnahme 27 in Eingriff. Die LED-Aufnahme 27 bildet dafür eine Schnappaufnahme 271 aus und die LED-Einheit 25 weist eine korrespondierende Vertiefung 259 auf, wobei zwischen der Vertiefung 259 und der Schnappaufnahme 271 ein Schnappteil 272 aufgenommen ist.

Somit ist die LED-Einheit 25 lösbar mit der LED-Aufnahme 27 in Eingriff und ferner das Streuelement 26 ebenfalls lösbar mit der LED-Aufnahme 27 in Eingriff.

Die Strahlrichtung S des von dem LED-Lichtstreifen 252 emittierten Lichts verläuft dabei in Richtung der Flächennormalen n der Duschtrennwand 3. Die Strahlrichtung S ist damit weg von der Wandleiste 21 gerichtet.

Fig. 3a bis Fig. 3c sowie Fig. 4a bis Fig. 4c zeigen einen weiteren Ausschnitt der Duschplatz-Montageanordnung 2 gemäß Fig. 1, wobei die zweite LED-Einheit 25.2 mit der Querleiste 22 in Eingriff ist.

Die Gehäuselängserstreckung GL ist bevorzugt kleiner als die zweite Leistenlängserstreckung L2.

In Fig. 3a ist die Querleiste 22 im montierten Zustand Z in einer ersten Position P1 gezeigt. In Fig. 4a ist die Querleiste 22 im montierten Zustand Z in einer zweiten Position P1 gezeigt.

Wie der Explosionsdarstellung gemäß Fig. 3b und Fig. 4b zu entnehmen, ist die zweite LED-Einheit 25.2 in einer zweiten LED-Aufnahme 27.2 aufgenommen, welche in der Querleiste 22 ausgebildet ist und sich in einer Gehäuselängsrichtung GL erstreckt. Die Leistenlängsrichtung L der Querleiste 22 verläuft dabei parallel zur Gehäuselängsrichtung GL der LED-Aufnahme 27.2.

In der in Fig. 3a gezeigten ersten Position P1 ist die LED-Einheit 25.2 derart aufgenommen, dass die Strahlrichtung S im montierten Zustand Z nach unten in Richtung des Duschplatzes 4 (vgl. Fig. 1) zeigt.

In der in Fig. 4a gezeigten zweiten Position P2 ist die LED-Einheit 25.2 derart aufgenommen, dass die Strahlrichtung S im montierten Zustand Z nach oben in Richtung des Duschplatzes 4 (vgl. Fig. 1) zeigt.

Die Querleiste 22 weist einen Montageabschnitt 223 mit zwei Aufnahmen 224 auf, die dazu eingerichtet sind, mit korrespondierenden Montagemitteln 232 der Halteleiste 23, welche in Fig. 3a und 3b angedeutet sind, in Eingriff gebracht zu werden. Die Aufnahmen 224 sind dabei in Bezug auf eine erste Mittelachse M1 symmetrisch zueinander ausgebildet und auf einer zweiten Mittelachse M2 derart angeordnet, dass die Querleiste 22 in der in Fig. 3a bis Fig. 3c gezeigten ersten Position P1 mit der Halteleiste 23 in Eingriff bringbar ist und in der in Fig. 4a bis Fig. 4c gezeigten zweiten Position P2 mit der Halteleiste 23 in Eingriff bringbar ist.

Die Halteleistenanordnung 20 umfasst ferner einen Anschlussstecker 28, der mit einer Anschlussleitung 257 der LED-Einheit 25 verbindbar ist. Der Anschlussstecker 28 ist dazu eingerichtet, den proximalen Endabschnitt 221 der Querleiste 22 zu verschließen und eine gegenüber Medien dichtende Verbindung zu der Anschlussleitung 257 herzustellen. Die Anschlussleitung 257 ist in Fig. 3a und Fig. 4b lediglich angedeutet.

Fig. 5 zeigt eine alternative Ausführungsform einer Duschplatz-Montageanordnung 2, wobei lediglich ein Abschnitt der Halteleistenanordnung 20 gezeigt ist. Dieser Abschnitt bildet ein LED-Gehäuse 200 aus, welches sich in Gehäuselängsrichtung GL erstreckt und dazu eingerichtet ist, den LED-Lichtstreifen 252 mediendicht zu umschließen. Der LED-Lichtstreifen 252 ist somit fest verbaut in der Halteleistenanordnung 20. Das LED-Gehäuse 200 stellt somit eine Alternative zu dem Gussgehäuse 251 und der LED-Aufnahme dar.

Das LED-Gehäuse 200 umfasst mindestens eine bezüglich der Strahlrichtung S vordere lichtdurchlässige Fläche 201, durch welche der LED-Lichtstreifen 252 Licht in Strahlrichtung S emittiert, und einen Ummantelungsabschnitt 202. Der Ummantelungsabschnitt 202 ist fluiddicht mit der lichtdurchlässigen Fläche 201 verbunden und umschließt die LED-Einheit 25 in einem bezüglich der Strahlrichtung S hinteren Abschnitt 258. Der LED-Lichtstreifen 252 ist somit in das LED-Gehäuse 200 eingefasst und wird dadurch vor Spritzwasser und Wasserdampf geschützt. Bevorzugt ist einzig ein Anschluss für das Anschlusskabel 257 vorgesehen, welches Teil einer Niederspannungsverkabelung 281 ist. Das Anschlusskabel 257 wird durch eine abgedichtete Öffnung bzw. eine Steckverbindung zu dem LED-Lichtstreifen geführt, um diesen mit Strom zu versorgen. Alternativ kann das Anschlusskabel auch mit von dem LED-Gehäuse 200 umschlossen sein und kann über einen nicht gezeigten Anschlussstecker mittelbar über weitere Leitungen oder auch unmittelbar über eine direkte Steckverbindung an einen Netzwerkanschluss angeschlossen werden.

### Bezugszeichenliste

- 1: Duschplatz-Montagesystem
- 2: Duschplatz-Montageanordnung
- 3: Duschtrennwand
- 4: Duschplatzes
- 20: Halteleistenanordnung
- 21: Wandleiste
- 22: Querleiste
- 23: Halteleiste
- 25: LED-Einheit
- 26: Streuelement
- 27: LED-Aufnahme
- 28: Anschlussstecker
- 31: erster Abschnitt
- 32: zweiter Abschnitt
- 200: LED-Gehäuse
- 201: vordere Fläche
- 202: Ummantelungsabschnitt
- 211: Wandleisten-Aufnahmenut
- 212: Montageschnittstelle
- 221: proximaler Endabschnitt
- 222: distaler Endabschnitt
- 223: Montageabschnitt
- 224: Aufnahmen
- 231: Halteleisten-Aufnahmenut
- 232: Montagemitteln
- 251: Gussgehäuse
- 252: LED-Lichtstreifen
- 253: Seitenflächen
- 254: rückwärtige Fläche
- 255: Stirnseiten
- 256: Schnappverbindung
- 257: Anschlussleitung
- 258: hinterer Abschnitt
- 259: Vertiefung
- 261: Streuscheibe
- 262, 263: Schenkel
- 271: Schnappaufnahme
- 272: Schnappteil
- L: Leistenlängsrichtung
- GL: Gehäuselängsrichtung
- S: Strahlrichtung
- Z: montierten Zustand
- n: Flächennormalen
- D: Raumdecke
- M1: erste Mittelachse
- M2: zweiten Mittelachse
- F: Fußboden

## Patentansprüche

1. Duschplatz-Montageanordnung (2) zum Montieren einer Duschtrennwand (3), umfassend:
- eine Halteleistenanordnung (20), die dazu eingerichtet ist, zumindest abschnittsweise mit einem Abschnitt (31) einer Duschtrennwand (3) gekoppelt, insbesondere in Eingriff gebracht, und an einer Raumstruktur, insbesondere einer Wand (W) befestigt zu werden, und
- eine LED-Einheit (25) zum Beleuchten eines Duschplatzes (4), die an der Halteleistenanordnung befestigt ist,
**dadurch gekennzeichnet, dass** die LED-Einheit (25) einen LED-Lichtstreifen (252) zum emittieren von Licht in einer Strahlrichtung (S), eine Anschlussleitung (257) zum Anschließen an einen Netzanschluss und ein sich in einer Gehäuselängsrichtung (GL) erstreckendes Gussgehäuse (251) aufweist, in welches der LED-Lichtstreifen (252) derart eingegossen ist, dass eine mediendichte Verbindung zwischen dem Gussgehäuse (251) und dem LED-Lichtstreifen (252) ausgebildet ist und/oder der LED-Lichtstreifen (252) mediendicht in dem Gussgehäuse (251) aufgenommen ist,
wobei die LED-Einheit (25) bis auf eine in Strahlrichtung (S) vordere Fläche (201), über welche Licht in Strahlrichtung (S) emittiert wird, mediendicht, insbesondere fluiddicht, durch das Gussgehäuse (251) umschlossen ist, und wobei die Halteleistenanordnung (20) mindestens eine LED-Aufnahme (27) aufweist, die sich entlang einer Leistenlängsrichtung (L) erstreckt und die dazu eingerichtet ist, die LED-Einheit (25) derart aufzunehmen, dass die Strahlrichtung (S) des LED-Lichtstreifens (252) weg von der LED-Aufnahme (27) verläuft, wobei die Gehäuselängsrichtung (GL) vorzugsweise parallel zu der Leistenlängsrichtung (L) verläuft und die Strahlrichtung (S) des LED-Lichtstreifens (252) vorzugsweise orthogonal zur Gehäuselängsrichtung (GL) verläuft, oder
wobei zumindest ein Abschnitt der Halteleistenanordnung (20) ein LED-Gehäuse (200) ausbildet, welches sich in einer Gehäuselängsrichtung (GL) erstreckt und dazu eingerichtet ist, den LED-Lichtstreifen (252) mediendicht, insbesondere fluiddicht, zu umschließen, wobei das LED-Gehäuse (200) mindestens eine bezüglich der Strahlrichtung (S) vordere lichtdurchlässige Fläche (201), durch welche der LED-Lichtstreifen (252) Licht in Strahlrichtung (S) emittiert, und einen Ummantelungsabschnitt (202) aufweist, der mediendicht, insbesondere fluiddicht, mit der lichtdurchlässigen Fläche (201) verbunden ist und die LED-Einheit (25) in einem bezüglich der Strahlrichtung (S) hinteren Abschnitt (258) umschließt.

2. Duschplatz-Montageanordnung (2) nach Anspruch 1,
wobei die Anschlussleitung (257) umfänglich durch das LED-Gehäuse (200) bzw. das Gussgehäuse (251) mediendicht umschlossen ist und das LED-Gehäuse (200) bzw. das Gussgehäuse (251) und/oder die Halteleistenanordnung (20) einen mit der Anschlussleitung (257) verbundenen Anschlussstecker (28) zum Anschließen an einen Netzanschluss aufweist.

3. Duschplatz-Montageanordnung (2) nach Anspruch 1 oder 2,
wobei die LED-Einheit (25) eine Niederspannungsverkabelung (281) aufweist, welcher der Anschlussstecker (28) und die Anschlussleitung (257) zugeordnet sind, wobei die Niederspannungsverkabelung (281) zur Übertragung elektrischer Signale mit niedriger Spannung von bis zu 50 Volt Wechselspannung eingerichtet ist.

4. Duschplatz-Montageanordnung (2) nach Anspruch 1, 2 oder 3, ferner umfassend:
- ein Streuelement (26), insbesondere eine Streuscheibe (261), das in Strahlrichtung (S) derart benachbart zu der LED-Einheit (25) angeordnet ist, dass das von der LED-Einheit (25) emittierte Licht unmittelbar auf die Streuscheibe (261) trifft,
wobei das Streuelement (26) vorzugsweise mit der Halteleistenanordnung (20) in Eingriff ist und/oder die LED-Aufnahme (27) in Strahlrichtung (S) verschließt,
insbesondere bildet das Streuelement (26) die vordere Fläche des LED-Gehäuses aus und ist mediendicht mit dem Ummantelungsabschnitt verbunden.

5. Duschplatz-Montageanordnung (2) nach Anspruch 4,
wobei das Streuelement (26) mit der Halteleistenanordnung (20) reversibel form- und/oder kraftschlüssig, insbesondere durch elastische Verformung des Streuelements (262), verbunden ist.

6. Duschplatz-Montageanordnung (2) nach einem der vorstehenden Ansprüche, wobei die LED-Einheit (25) mit der LED-Aufnahme (27) reversibel formschlüssig verbunden ist, und/oder
wobei die LED-Einheit (25) mit der LED-Aufnahme (27) durch Ausbilden einer Schnappverbindung (256) in Eingriff ist.

7. Duschplatz-Montageanordnung (2) nach einem der vorstehenden Ansprüche, wobei die Halteleistenanordnung (20) eine Wandleiste (21) aufweist, die eine Kopplungsschnittstelle, insbesondere eine Aufnahmenut, für eine Duschtrennwand (3) bzw. ein oder mehrere Duschtrennwandsegmente, und eine Montageschnittstelle (212) zur Montage an einer Wand (W) in einem montierten Zustand (Z) aufweist, und
wobei die LED-Aufnahme (27) in der Wandleiste (21) ausgebildet ist und sich die Leistenlängsrichtung (L) im montierten Zustand (Z) parallel zur Wand erstreckt,
wobei die Gehäuselängserstreckung (GL) vorzugsweise kleiner als die Leistenlängserstreckung (L) der Wandleiste (21) ist und das Gussgehäuse (251) einen Abstand von mindestens 100 mm, insbesondere mindesten 200 mm von einem im montierten Zustand (Z) unteren Ende (213) der Wandleiste (21) aufweist, und
wobei die LED-Aufnahme (27) vorzugsweise derart an der Wandleiste (21) angeordnet ist, dass die Strahlrichtung (S) in Richtung einer Flächennormalen (n) der im montierten Zustand (Z) aufgenommenen Duschtrennwand (3) verläuft.

8. Duschplatz-Montageanordnung (2) nach dem Oberbegriff von Anspruch 1 und/oder einem der vorstehenden Ansprüche,
**dadurch gekennzeichnet, dass** die Halteleistenanordnung (20) eine Querleiste (22) aufweist, die mit einem proximalen Endabschnitt (221) mit einer Raumstruktur verbindbar ist und mit einem distalen Endabschnitt (222) mit einer Duschtrennwand (3) verbindbar ist, und sich in einem montierten Zustand (Z) oberhalb der Duschtrennwand (3) bzw. auf Höhe eines oberen Endabschnitts der Duschtrennwand (3) erstreckt, wobei die LED-Aufnahme (27) in der Querleiste (22) ausgebildet ist, und
wobei die Halteleistenanordnung vorzugsweise ferner eine im montierten Zustand (Z) senkrechte Halteleiste (23) mit Montagemitteln (232) zum Verbinden mit der Querleiste (22) aufweist, und
die Querleiste (22) einen Montageabschnitt (223) aufweist, der dazu eingerichtet ist, die Querleiste (22) selektiv in einer ersten Position und in einer von der ersten Position (P1) verschiedenen zweiten Position (P2) zu arretieren,
wobei der Montageabschnitt (223) vorzugsweise korrespondierend zu der senkrechten Halteleiste (23) ausgebildet und dazu eingerichtet ist, die Querleiste (22) selektiv in der ersten Position und in der zweiten Position (P2) mit der Halteschiene (23) in Eingriff zu bringen.

9. Duschplatz-Montageanordnung (2) nach einem der Ansprüche 1 bis 7,
wobei die Halteleistenanordnung (20) eine Querleiste (22) aufweist, die mit einem proximalen Endabschnitt (221) mit einer Raumstruktur verbindbar ist und mit einem distalen Endabschnitt (222) mit einer Duschtrennwand (3) verbindbar ist, und sich in einem montierten Zustand (Z) oberhalb der Duschtrennwand (3) erstreckt, wobei die LED-Aufnahme (27) in der Querleiste (22) ausgebildet ist.

10. Duschplatz-Montageanordnung (2) nach Anspruch 8 oder 9,
wobei die Strahlrichtung (S) der aufgenommenen LED-Einheit (25) im montierten Zustand (Z) in der ersten Position (P1) in Richtung einer Raumdecke (D) gerichtet ist und in der zweiten Position (P2) in Richtung eines Fußbodens (F) gerichtet ist.

11. Duschplatz-Montageanordnung (2) nach einem der Ansprüche 9 oder 10,
wobei der Montageabschnitt (223) mindestens zwei Aufnahmen (224) zum Aufnehmen der Montagemittel (232) umfasst, die symmetrisch zueinander in Bezug auf eine erste Mittelachse (M1) der Querleiste (22) angeordnet sind und auf einer orthogonal zur ersten Mittelachse (M1) verlaufenden zweiten Mittelachse (M2) der Querleiste (22) angeordnet sind.

12. Duschplatz-Montageanordnung (2) nach einem der vorstehenden Ansprüche, wobei das Gussgehäuse (251) ein Aluminium-Gussgehäuse ist und insbesondere eloxiertes Aluminium umfasst.

13. Duschplatz-Montageanordnung (2) nach einem der vorstehenden Ansprüche, wobei die Halteleistenanordnung (20) ferner eine im montierten Zustand (Z) senkrechte Halteleiste (23) aufweist, die beabstandet von einer Raumstruktur (W) angeordnet und dazu eingerichtet ist, die Duschtrennwand (3) zumindest mittelbar mit der Raumstruktur (W) zu verbinden,
wobei die LED-Aufnahme (27) in der Halteleiste (23) ausgebildet ist,
wobei die Gehäuselängserstreckung (GL) kleiner als die Leistenlängserstreckung (L) ist, insbesondere mindestens 10% kleiner, und/oder
wobei die Gehäuselängserstreckung (GL) vorzugsweise kleiner als die Leistenlängserstreckung (L) der Halteleiste (23) ist und das Gussgehäuse (251) einen Abstand von mindestens 100 mm, insbesondere mindesten 200 mm von einem im montierten Zustand (Z) unteren Ende (233) der Halteleiste (23) aufweist.

14. Verwendung einer LED-Einheit (25) in einer Duschplatz-Montageanordnung (2) zum Beleuchten eines Duschplatzes (4),
**dadurch gekennzeichnet, dass** die LED-Einheit (25) nach einem der Ansprüche 1 bis 13 ausgebildet ist.

15. Duschplatz-Montagesystem (1) zum Bereitstellen eines Duschplatzes (4), mit
- einer Duschplatz-Montageanordnung (2) nach einem der Ansprüche 1 bis 13, und
- einer mit der Duschplatz-Montageanordnung (2) in Eingriff stehende Duschtrennwand (3).
